# EUROPÄISCHE PATENTANMELDUNG

(11) **EP 0 134 375 A1**
(43) Veröffentlichungstag der Anmeldung: **20.03.1985**
(21) Anmeldenummer: 83810379.4
(22) Anmeldetag: 24.08.1983
(51) Int. Cl.: D03D 47/30

(54) **Verfahren für den Betrieb einer Luftstrahlwebmaschine und Webmaschine zur Durchführung des Verfahrens**

(71) Anmelder: MASCHINENFABRIK SULZER-RÜTI AG, CH-8630 Rüti (Zürich) (CH)
(72) Erfinder: Riboli, Gianni, CH-8637 Laupen (CH); Willam, Manfred, CH-8630 Tann-Rüti (CH)
(74) Vertreter: Wall, Erich, Dr.

(57) **Zusammenfassung**

Bei dem Verfahren werden die Hilfsdüsen (1) nach Passieren der Schussfadenspitze (48) jeweils wieder ausgeschaltet. Nach Stillstand des Schussfadens (36), also nach Eintragsende bei 280° werden jedoch einige oder sämtliche Hilfsdüsen kurzfristig nochmals eingeschaltet. Es lässt sich hierdurch erreichen, dass der beim Eintrag gestreckte Schussfaden (36) nicht wieder in das Fach zurückspringen kann, bevor er durch das Riet (35) angeschlagen wird. Der Faden (36) bleibt in der gestreckten Position, in der er zum Anschlag an das Gewebe gebracht wird. Gewebefehler insbesondere bei elastischen Schussgarnen können hierdurch vermieden werden. Der Luftdruck an den Hilfsdüsen (1) während des Schusseintrages kann gesenkt und daher Energie eingespart und das Schussmaterial besonders geschont werden.

## Beschreibung

Die Erfindung betrifft ein Verfahren für den Betrieb einer Luftstrahl-Webmaschine mit über die Webbreite verteilt angeordneten Hilfsdüsen zur Bildung einer mit der Fadenspitze des einzutragenden Schussfadens durch das Webfach wandernden Druckwelle (Wanderfeld). Ferner bezieht sich die Erfindung auf eine Webmaschine zur Durchführung des Verfahrens.

Bei einem bisherigen Verfahren.dieser Art und der zugehörigen Webmaschine (DE-AS 20 51 445) erschöpft sich die Funktion der Hilfsdüsen in der Beschleunigung des einzutragenden Schussfadens an dessen Spitze bzw. Spitzenbereich. Hat die Fadenspitze eine bestimmte Hilfsdüse passiert, so wird diese ausgeschaltet und erst wieder im entsprechenden Zeitpunkt des nächsten Schusseintrages eingeschaltet.

Es ist auch ein Eintragsverfahren bekannt (DE-OS 23 28 135), bei dem die Hilfsdüsen sukzessive beim Passieren der Fadenspitze ein- und wieder ausgeschaltet werden, wobei einige Hilfsdüsen bis zum Eintragsende eingeschaltet bleiben. Durch das Abschalten der Hilfsdüsen jeweils unmittelbar nach dem Passieren der Schussfadenspitze oder spätestens beim Eintragsende kann der beim Eintrag gestreckte (gedehnte) Schussfaden wieder zurückspringen, bevor der Rietanschlag erfolgt. Hierdurch kann es vorkommen, dass der eingetragene Schussfaden locker oder in einer Schlingenform zum Anschlag durch das Riet gebracht wird. Derartige lockere Schussfäden bilden ein unerwünschtes Aussehen des Gewebes.

Der Erfindung liegt die Aufgabe zugrunde, ein Eintragsverfahren und eine zugehörige Maschine besonders in dieser Hinsicht zu verbessern.

Das erfindungsgemässe Verfahren besteht darin, dass wenigstens eine Hilfsdüse nach Eintragsende bläst. Die Webmaschine zur Durchführung des Verfahrens kennzeichnet sich durch eine Steuereinrichtung für das Blasen der Hilfsdüsen nach Eintragsende.

Hierdurch lässt sich erzielen, dass der eingetragene Schussfaden vor dem Rietanschlag nicht zurückspringen kann. Er bleibt während des Rietanschlages in seiner während des Eintrages erhaltenen, gestreckten Position und wird in ihr angeschlagen und in die Kettfäden eingebunden. Gewebefehler, wie sie durch wellenförmig angeschlagene Schussfäden entstehen könnten, lassen sich vermeiden.

Ferner wird es auch möglich, besonders elastische Garne oder auch Kräuselgarne auf einer Luftstrahlwebmaschine in das Webfach einzutragen, ohne dass diese zurückspringen und Gewebefehler verursachen würden.

Durch das Blasen nach Eintragsende lässt sich schliesslich erreichen, dass der während des Schusseintrages an den Hilfsdüsen vorgesehende Luftdruck reduziert werden kann, weil nicht etwa versucht werden muss, durch hohen Hilfsdüsendruck den einzutragenden.Schussfaden auch nach Eintragsende gestreckt zu halten. Dies erfolgt vielmehr durch nochmaliges Einschalten bzw. durch Blasen der Hilfsdüsen nach Eintragsende.

In folge des niedrigeren Hilfsdüsendruckes während des Schusseintrages kann auch vermieden werden, dass der eingetragene Schussfaden beschädigt (zerblasen) wird, insbesondere wenn er etwa aus zahlreichen Fibrillen besteht (synthetische Garne). Das Schussgarn wird also besonders schonend behandelt.

Weitere Merkmale der Erfindung ergeben sich aus der folgenden Beschreibung von Ausführungsbeispielen in Verbindung mit der Zeichnung und den Ansprüchen.
Fig. 1 ist eine schematische Darstellung einer Luftstrahl- webmaschine, von der Warenseite her gesehen, bei der das erfindungsgemässe Verfahren angewendet ist,
Fig. 2 und 3 veranschaulichen zwei Varianten des erfindungsgemässen Betriebsverfahrens.

Die als Ganzes mit 31 bezeichnete Webmaschine enthält zwei Maschinenwangen 32,33. Dazwischen sind ein Warenbaum 34 und ein Riet 35 angeordnet. Der Schussfaden 36 wird von einer ortsfesten Spule 37 abgezogen, durch eine Schussfadenbremse 38 geleitet und von einer ausserhalb des Webfaches (Webbreite W) befindlichen Haupteintragsdüse 39 eingeblasen. Ueber die Webbreite W verteilt sind Hilfsdüsen 1 angeordnet, die während des Schusseintrages in das Webfach hinein ragen. Auf der Fangseite 41 ist eine Saugdüse 42 angeordnet.

Die Düsen 39,1 sind über z.B. von einer elektronischen Steuereinrichtung 43 gesteuerte Ventile 44 an ein Luftverteilrohr 45 angeschlossen, das Ober eine Luftzuführungsleitung 46 von einem Druckluftbehälter (Luftquelle) 47 gespeist ist. Der Behälter 47 wird von einem nicht dargestellten Luftkompressor unter Druck gehalten.

Das zugehörige, in Fig. 2 dargestellte Betriebsverfahren der Webmaschine 31 verläuft folgendermassen. Auf der Abszisse von Fig. 2 sind die Winkelgrade der Hauptwelle von ca r = 100 - ca. 6 = 280°, auf der Ordinate ist die Blasdauer Z aufgetragen. (Auf der Abszisse könnten statt der Winkelgrade auch die der Webbreite entsprechenden Längenangaben aufgetragen sein.)

Der Eintrag des Schussfadens 36 beginnt bei r mit dem Oeffnen der zu der Düse 39 sowie zu der ersten bzw. einiger ersten Hilfsdüsen 1 gehörenden Ventile 44 (z.B. erste Hilfsdüsengruppe A, Fig. 2). Die Hauptdüse 39 bläst bei dem Verfahren z.B. während der ersten Hälfte des Schusseintrages, also während r = 100 - S = 190°. Die Hilfsdüsengruppen A - K blasen jeweils kurzfristig (Zeitdauer x) entsprechend Fig. 2, während die Fadenspitze 48 durch das Webfach W wandert.

Bei dem vorliegenden Beispiel liegt der Eintragsbeginn bei r = 100°, das Eintragsende bei t = 280°. Bei Eintragsende t wird die schussseitige Fadenbremse 38 geschlossen, so dass der Schussfaden 36 festgeklemmt wird. Nunmehr kann nicht weiterer Faden von der Spule 37 abgezogen werden.

Die einzelnen Hilfsdüsengruppen A - K können z.B. jeweils vier Hilfsdüsen umfassen. Bei dem vorliegenden Beispiel haben die Gruppen A - C und E - K jeweils gleich viele, nämlich vier Hilfsdüsen, während die Gruppe D mehr, z.B. fünf Hilfsdüsen umfasst.

Während die Fadenspitze 48 durch das Webfach W sukzessive weitergetragen wird, wird die Gruppe A bei a die Gruppe B bei b usw. und schliesslich die Gruppe G bei g abgeschaltet. Wie aus Fig. 2 ersichtlich, werden bei h sämtliche Gruppen A - G wieder eingeschaltet, während die Gruppen H - K bis k eingeschaltet bleiben. Der Punkt k (=z.B. 295° der Hauptwelle) liegt später als der Zeitpunkt des bei 280° liegenden Schusseintragsendes.

Durch die durch die Fläche 52 in Fig. 2 veranschaulichte Blaswirkung sämtlicher Hilfsdüsen wird der Schussfaden 36 auch nach dem Eintragsende bei t = 280° gestreckt gehalten, so dass er nicht in das Webfach zurückspringen kann. Nunmehr folgt der Anschlag durch das Riet 35, während dessen der gespannte Schussfaden 36 zwischen den Kettfäden festgeklemmt wird. Der Druck der Hilfsdüsengruppen A - K kann während der Nachblaswirkung 52 mit Vorteil tiefer gehalten werden, als während des Schusseintrages zwischen 100° und 280°. Auch der Druck der Hilfsdüsen während des Eintrags kann relativ nieder gehalten werden, wodurch Energie eingespart und für das Schussgarn schonende Behandlung erzielt werden kann. Dadurch lässt sich Luft bzw. Energie einsparen. Der Nachblasvorgang h - k ist kürzer bzw. erstreckt sich über weniger Winkelgrade m der Hauptwelle wie der Blasvorgang n der einzelnen Hilfsdüsengruppen A - C, E - K.

Bei dem abgewandelten Beispiel nach Fig. 3 sind an dem sich über das Schusseintragsende bei 280° hinaus erstreckenden Nachblasen nur die vorher ausgeschalteten Hilfsdüsengruppen C,E, G (Felder C',E',G') sowie die kurz vor 280° eingeschalteten und darüber hinaus aktivierten Düsengruppen J und K beteiligt. Auf diese Weise lässt sich ebenfalls Luft bzw. Energie einsparen. Die der Gruppe K entsprechenden, in Fig. 1 rechts angeordneten, letzten Hilfsdüsen sind in Fig. 1 mit la bezeichnet.

Bei einer abgewandelten Ausführungsform des Verfahrens werden die Hilfsdüsen einzeln sukzessive nacheinander ein und nach Passieren der Fadenspitze 48 wieder ausgeschaltet. Lediglich die letzten Düsen la bleiben nach Einschalten bis über das Eintragsende bei 280⁰ hinaus eingeschaltet und zwar bis k. In jedem Fall blasen Hilfsdüsen, mindestens aber eine der Hilfsdüsen 1 nach dem Eintragsende bei 280° also nach dem Festklemmen des Schussfadens 36.

Die Nachblasdauer m im Feld 52 kann dem verwendeten Schussmaterial in dem Sinn angepasst werden, dass für leichtere und empfindliche Garne kürzere Nachblasdauer bzw. niedrigerer Nachblasdruck angewendet wird, z.B. beim Eintrag 5 bar, beim Nachblasen 3 bar.

Es ist auch eine Ausführungsform möglich, bei der einige Hilfsdüsen lb während des Eintragsvorganges nicht blasen und nur beim Nachblasvorgang aktiviert werden, während die übrigen, beim Eintragsvorgang blasenden Hilfsdüsen beim Nachblasvorgang ausgeschaltet bleiben. Es sind also einige Hilfsdüsen lb nur für das Nachblasen während der Dauer m bestimmt.

## Patentansprüche

1. Verfahren für den Betrieb einer Luftstrahl-Webmaschine (31) mit über die Webbreite (W) verteilt angeordneten Hilfsdüsen (1) zur Bildung einer mit der Fadenspitze (48) des einzutragenden Schussfadens (36) durch das Webfach wandernden Druckwelle (Wanderfeld), dadurch ge- kennzeichnet, dass wenigstens eine Hilfsdüse nach Eintragsende bläst.

2. Verfahren nach Anspruch 1, dadurch gekennzeichnet, dass die nach Eintragsende blasende Hilfsdüse (1) während des vorhergehenden Schusseintrages beim Passieren durch die Schussfadenspitze (48) kurzfristig ein und wieder ausgeschaltet wird.

3. Verfahren nach Anspruch 1, dadurch gekennzeichnet, dass eine nahe dem Ende des Eintragsweges des Schussfadens (36) angeordnete Hilfsdüse (la) bereits kurz vor Eintragsende eingeschaltet wird und bis nach dem Eintragsende eingeschaltet bleibt.

4. Verfahren nach Anspruch 1, dadurch gekennzeichnet, dass sämtliche Hilfsdüsen (1,1a) nach dem Eintragsende blasen.

5. Verfahren nach Anspruch 1, dadurch gekennzeichnet, dass nur einige Hilfsdüsen (1) nach Eintragsende blasen.

6. Verfahren nach Anspruch 1, dadurch gekennzeichnet, dass Gruppen (A-G) von Hilfsdüsen (1) nach Eintragsende blasen.

7. Webmaschine zur Durchführung des Verfahrens nach einem der vorhergehenden Ansprüche, gekennzeichnet durch eine Steuereinrichtung (43) für das Blasen der Hilfsdüsen (1) nach Eintragsende.
